# FASCICULE DE BREVET EUROPEEN

(11) **EP 1 169 116 B1**
(45) Date de publication et mention de la délivrance du brevet: **30.10.2002**
(21) Numéro de dépôt: 00914007.0
(22) Date de dépôt: 11.04.2000
(51) Int. Cl.: B01F 13/02

(54) **MELANGEUR DE SUBSTANCES LIQUIDES OU SOLIDES**
MISCHER FÜR FLÜSSIGKEITEN UND FESTSTOFFE
MIXER FOR LIQUID OR SOLID SUBSTANCES

(30) Priorité: 14.04.1999 CH 68699
(43) Date de publication de la demande: 09.01.2002
(73) Titulaire: Modutech S.A., 1752 Villar-sur-Glâne (CH)
(72) Inventeur: SUDROT, Gilbert, F-27500 Aizier (FR)
(74) Mandataire: Besse, François
(86) Numéro de dépôt international: CH0000209
(87) Numéro de publication internationale: WO00061272

(56) Documents cités:
- DD-A- 69 507
- DE-B- 1 027 966
- DE-C- 428 237
- FR-A- 888 432
- FR-A- 1 093 699
- GB-A- 924 128
- US-A- 3 911 064

## Description

La présente invention se rapporte à un dispositif de mise en mouvement de substances fluides ou solides et à une méthode de mise en oeuvre dudit dispositif.

Plus particulièrement, elle a trait à un mélangeur de substances fluides ou solides par injection de gaz.

L'état de la technique décrit de tels dispositifs. Les documents EP-A-243 764 et WO 92/21434 décrivent des récipients compartimentés, le compartiment où se trouve la substance à mélanger étant en contact par l'intermédiaire d'une paroi poreuse avec un autre compartiment dans lequel du gaz est généré ou injecté.

Les documents GB 1 400 723, FR-A-2 482 471, US-A-3 671 018 et US-A-4 136 970 divulguent des mélangeurs de substances fluides ou solides comprenant un récipient et au moins une buse émettrice de bulles de gaz qui se situe dans la partie inférieure dudit récipient.
Le mélange est réalisé par la formation et l'élévation des bulles.

Le document WO 85/03458 présente un mélangeur similaire aux précédents qui comprend une pluralité de buses émettrices de gaz situées au fond du récipient, chaque buse étant constituée d'une plaque circulaire horizontale rendue solidaire du fond du récipient par l'intermédiaire d'entretoises, le gaz étant acheminé dans un conduit lié à la partie supérieure de la buse pour déboucher dans l'espace situé entre la plaque circulaire et le fond du récipient de façon à ce que les bulles de gaz soient générées dans ledit espace.

Les documents DE-B-1027966, DE-C-428237, FR-A-888432, DD-A-69507, US-A-3911064, FR-A-1093699 et GB-A-924128 décrivent des mélangeurs comprenant des buses mobiles émettrices de gaz.

La présente invention se rapporte à un dispositif de mise en mouvement de substances fluides ou solides au moyen de bulles de gaz comprenant :
- un récipient destiné à recevoir lesdites substances,
- au moins une buse mobile émettrice de gaz située à l'intérieur et dans la partie inférieure du récipient, la buse étant rendue solidaire d'un axe vertical rotatif par l'intermédiaire d'une tige,
- des moyens d'entraînement de la buse,
- un premier système d'acheminement d'un gaz pour la formation de bulles au niveau de la buse,
   ledit dispositif étant caractérisé par le fait qu'il comprend en outre:

- un deuxième système d'acheminement dudit gaz pour le déplacement de la buse, ledit deuxième système étant mis en relation et se confondant partiellement avec lesdits moyens d'entraînement de la buse,
- des moyens d'interruption momentanée du gaz adaptés pour autoriser l'acheminement du gaz soit dans ledit premier système , soit dans ledit deuxième système.

N'importe quel déplacement des buses peut être envisagé, ces dernières peuvent toutes se déplacer dans un même plan horizontal ou dans différents plans horizontaux, superposés les uns par rapport aux autres.

La forme des buses n'est pas limitée à un mode de réalisation particulier, pour autant qu'elle soit adaptée à l'émission de bulles de gaz tout en restant mobile.

Selon un mode de réalisation de l'invention, les buses sont constituées essentiellement de deux plaques entre lesquelles les bulles de gaz sont générées.

La présente invention concerne également une méthode de fonctionnement du dispositif décrit précédemment.

Les domaines d'application de la présente invention et les dimensions du dispositif sont multiples. A titre d'exemple, on peut citer le mélange d'huiles pour l'industrie pétrolière, de polymères pour l'industrie chimique et de céréales pour l'industrie agricole.

Des modes de réalisations plus détaillés de l'invention sont décrits ci-après au moyen des dessins suivants:
- La Figure 1: représente la partie inférieure d'un premier mode de réalisation du dispositif selon l'invention
- La Figure 2: représente une vue de face du mode de réalisation de la figure 1
- La Figure 3: représente la partie inférieure d'un deuxième mode de réalisation du dispositif selon l'invention
- La Figure 4: représente une vue de face du mode de réalisation de la figure 3
- La Figure 5: représente une vue de face d'une buse utilisée pour les dispositifs des figures 1 à 4
- La Figure 6: représente une vue de dessus de la buse de la figure 5
- La Figure 7: représente un système d'acheminement de gaz pour le dispositif des figures 3 et 4

Comme on peut le voir aux figures 1 et 2 avec un premier mode de réalisation de l'invention, le dispositif est constitué d'un récipient (10) de forme cylindrique dont le fond est horizontal.
Une conduite (8) achemine du gaz, par exemple de l'air, vers un distributeur (9) placé au centre du fond du récipient (10). Un injecteur tournant (7) est placé au-dessus du distributeur (9). Quatre tiges creuses (12), rendues solidaires de l'injecteur (7) et disposées horizontalement, s'étendent radialement à partir de ce dernier, chaque tige (12) étant perpendiculaire à la tige (12) adjacente.
A l'extrémité opposée de l'injecteur (7), chaque tige (12) est munie d'une buse (6).

Les figures 3 et 4 représentent un dispositif identique à celui des figures 1 et 2, à l'exception du fait que, outre un premier système injecteur (7) - tiges (11) - buses (6), il est muni d'un deuxième système injecteur (7) - tiges (12) - buses (6). Le deuxième système est placé au dessus du premier et la longueur de ses tiges (12) est supérieure à celle des tiges (11) du premier système.

Les figures 5 et 6 illustrent une buse (6) utilisée dans l'un ou l'autre des dispositifs précédemment décrits, elle comprend deux plaques (3,4) de forme circulaire, superposées l'une par rapport à l'autre et maintenues à distance par l'intermédiaire de trois entretoises (2).
L'extrémité (1) d'une tige (11,12) vient se fixer vers la partie centrale de la plaque circulaire inférieure (3) pour aboutir dans l'espace entre les deux plaques (3,4).

La figure 7 illustre schématiquement un système d'acheminement de gaz par la conduite (8) vers les buses (6).
Avant d'accéder dans le distributeur (9), le gaz, dont le chemin est symbolisé par des flèches, passe à travers un filtre (17) et une vanne pneumatique (16), le réglage de la vanne pneumatique (16) étant réglée par un ensemble de régulation (13) commandé à distance (15) et alimenté par un conduit électrique (14).

Le choix de la composition des matériaux qui constituent le récipient (10), le distributeur (9), les injecteurs (7), les tiges (11,12) et les buses (6) n'est pas limité. Suivant les substances à mélanger, substances solides par exemple, on choisira des matériaux particulièrement résistants.

Le fonctionnement du dispositif est décrit ci-après en se basant notamment sur les figures 3 et 4.
Dans une première phase, la vanne pneumatique (16) est réglée de façon à ce que le gaz soit acheminé jusqu'aux buses (6) et génère des bulles entre les deux plaques circulaires (3,4). En s'élevant dans le récipient qui contient la ou les substances fluides ou solides, les bulles initient le mélange.
Après une durée déterminée, la vanne pneumatique (16) est actionnée de manière à interrompre l'acheminement du gaz vers les buses (6), ce qui entraîne une interruption de la formation des bulles.
Par le biais d'un système de clapets et de conduits non illustrés sur les figures, le gaz est alors acheminé dans un système, constitué par exemple de pales placées à l'intérieur des injecteurs
tournants (7), de façon à faire tourner ces derniers d'un angle déterminé, par exemple 30°.

Une fois l'angle de rotation atteint, la vanne pneumatique (16) est actionnée de manière à permettre l'acheminement du gaz au niveau des buses (6), ce qui résulte en un nouveau cycle de mélange tel que décrit précédemment.

II importe de relever le fait que la figure 7 n'est que schématique. La conduite (8) comprise entre la vanne pneumatique (16) et le distributeur (9) peut être constituée d'une pluralité de conduites dont l'ouverture est contrôlée par la vanne pneumatique (16), une partie desdites conduites étant utilisée pour effectuer la rotation des injecteurs (7) alors que l'autre partie assure l'acheminement du gaz vers les buses.

## Revendications

1. Dispositif de mise en mouvement de substances fluides ou solides au moyen de bulles de gaz comprenant :
- un récipient (10) destiné à recevoir lesdites substances,
- au moins une buse mobile (6) émettrice de gaz située à l'intérieur et dans la partie inférieure du récipient (10), la buse (6) étant rendue solidaire d'un axe vertical rotatif par l'intermédiaire d'une tige (11,12),
- des moyens d'entraînement (7) de la buse (6),
- un premier système d'acheminement d'un gaz (7-9,11,12,16,17) pour la formation de bulles au niveau de la buse (6),
ledit dispositif étant **caractérisé par le fait qu'**il comprend en outre :
- un deuxième système d'acheminement dudit gaz (7-9, 16, 17) pour le déplacement de la buse (6), ledit deuxième système (7-9, 16, 17) étant mis en relation et se confondant partiellement avec lesdits moyens d'entraînement (7) de la buse (6),
- des moyens d'interruption momentanée du gaz (13-16) adaptés pour autoriser l'acheminement du gaz soit dans ledit premier système (7-9,11,12,16,17) , soit dans ledit deuxième système (7-9, 16, 17).

2. Dispositif selon la revendication précédente, **caractérisé par le fait que** les moyens d'entraînement (7) de la buse (6) comprennent des pales.

3. Dispositif selon la revendication 1 ou 2, **caractérisé par le fait qu'**il comprend une pluralité de buses (6) et de tiges (11,12) correspondantes adaptées pour tourner autour dudit axe vertical.

4. Dispositif selon la revendication précédente, **caractérisé par le fait qu'**il comprend plusieurs séries de buses (6), chaque série étant définie par une longueur de tige (11,12) spécifique.

5. Dispositif selon l'une quelconque des revendications précédentes **caractérisé par le fait que** chaque buse (6) comprend deux plaques (3,4) superposées et maintenues à distance l'une par rapport à l'autre au moyen d'entretoises (2), le premier système d'acheminement du gaz (7-9,11,12,16,17) débouchant sensiblement vers le centre de la plaque inférieure (3), dans l'espace situé entre les deux plaques (3,4).

6. Méthode de mise en oeuvre du dispositif selon l'une quelconque des revendications précédentes, **caractérisée par** une succession de cycles comprenant chacun les étapes suivantes :
- injection de gaz au niveau de la ou des buses (6) via le premier système d'acheminement du gaz (7-9,11,12,16,17),
- formation et émission d'au moins une bulle dans le récipient (10),
- interruption de l'acheminement du gaz dans ledit premier système (7-9,11,12,16,17),
- injection de gaz dans le deuxième système d'acheminement du gaz (7-9, 16, 17),
- rotation de la ou des buses (6) d'un angle déterminé autour de l'axe vertical,
- interruption de l'acheminement du gaz dans ledit deuxième système (7-9, 16, 17).

## Claims

1. Device for setting fluid or solid substances in motion by means of gas bubbles, comprising:
- a container (10) intended to receive the said substances,
- at least one gas-emitting movable nozzle (6) located inside and within the lower part of the container (10), the nozzle (6) being secured to a rotating vertical spindle via a rod (11, 12),
- means (7) for driving the nozzle (6),
- a first system (7-9, 11, 12, 16, 17) for routing a gas in order to form bubbles at the nozzle (6),
the said device being **characterized in that** it furthermore comprises:
- a second system (7-9, 16, 17) for routing the said gas in order to displace the nozzle (6), the said second system (7-9, 16, 17) being brought into relation and being partially coincident with the said means (7) for driving the nozzle (6),
- means (13-16) for temporary interruption of the gas suitable for allowing the gas to be routed either into the said first system (7-9, 11, 12, 16, 17), or into the said second system (7-9, 16, 17).

2. Device according to the preceding claim, **characterized in that** the means (7) of driving the nozzle (6) comprise blades.

3. Device according to Claim 1 or 2, **characterized in that** it comprises a plurality of nozzles (6) and of corresponding rods (11, 12) suitable for rotating about the said vertical spindle.

4. Device according to the preceding claim, **characterized in that** it comprises several series of nozzles (6), each series being defined by a specific length of rod (11, 12).

5. Device according to any one of the preceding claims, **characterized in that** each nozzle (6) comprises two plates (3, 4) which are superimposed and kept at a distance from each other by means of spacers (2), the first gas routing system (7-9, 11, 12, 16, 17) opening out substantially towards the centre of the lower plate (3), in the space located between the two plates (3, 4).

6. Method for implementing the device according to any one of the preceding claims, **characterized by** a succession of cycles, each one comprising the following steps:
- injection of gas at the nozzle or nozzles (6) via the first gas routing system (7-9, 11, 12, 16, 17),
- formation and emission of at least one bubble in the container (10),
- interruption to routing the gas in the said first system (7-9, 11, 12, 16, 17),
- injection of gas into the second gas routing system (7-9, 16, 17),
- rotation of the nozzle or nozzles (6) through a predetermined angle about the vertical spindle,
- interruption to routing the gas in the said second system (7-9, 16, 17).

## Patentansprüche

1. Vorrichtung zum Inbewegungsetzen von flüssigen und festen Stoffen mittels Gasblasen, die folgendes umfasst:
- einen Behälter (10) zur Aufnahme der Stoffe;
- mindestens eine bewegliche Gasabgabedüse (6), die sich im Inneren und im unteren Teil des Behälters (10) befindet und mittels einer Stange (11, 12) fest mit einer vertikalen Drehachse verbunden ist,
- Mittel (7) zum Antrieb der Düse (6),
- ein erstes System (7-9, 11, 12, 16, 17) zur Beförderung eines Gases zur Bildung von Blasen in den Bereich der Düse (6),
**dadurch gekennzeichnet, dass** sie des Weiteren Folgendes umfasst:
- ein zweites System (7-9, 16, 17) zur Beförderung des Gases zur Bewegung der Düse (6), wobei das zweite System (7-9, 16, 17) zu den Mitteln (7) zum Antrieb der Düse (6) in Beziehung gesetzt wird und teilweise mit diesen zusammenfällt,
- Mittel (13-16) zur vorübergehenden Unterbrechung des Gases, die dazu ausgelegt sind, die Beförderung des Gases entweder in das erste System (7-9, 11, 12, 16, 17) oder in das zweite System (7-9, 16, 17) zuzulassen.

2. Vorrichtung nach dem vorhergehenden Anspruch, **dadurch gekennzeichnet, dass** die Mittel (7) zum Antrieb der Düse (6) Schaufeln umfassen.

3. Vorrichtung nach Anspruch 1 oder 2, **dadurch gekennzeichnet, dass** sie mehrere Düsen (6) und entsprechende Stangen (11, 12) umfasst, die zur Drehung um die vertikale Achse ausgeführt sind.

4. Vorrichtung nach dem vorhergehenden Anspruch, **dadurch gekennzeichnet, dass** sie mehrere Reihen von Düsen (6) umfasst, wobei jede Reihe durch eine spezielle Länge der Stange (11, 12) definiert wird.

5. Vorrichtung nach einem der vorhergehenden Ansprüche, **dadurch gekennzeichnet, dass** jede Düse (6) zwei übereinander angeordnete Platten (3, 4) umfasst, die mittels Stegen (2) in einem Abstand voneinander gehalten werden, wobei das erste System (7-9, 11, 12, 16, 17) zur Beförderung des Gases im wesentlichen zur Mitte der unteren Platte (3) hin in dem zwischen den beiden Platten (3, 4) befindlichen Raum mündet.

6. Verfahren zum Einsatz der Vorrichtung nach einem der vorhergehenden Ansprüche, **gekennzeichnet durch** eine Abfolge von Zyklen, die jeweils die folgenden Schritte umfassen:
- Einleiten von Gas in den Bereich der Düse(n) (6) über das erste System (7-9, 11, 12, 16, 17) zur Beförderung des Gases,
- Bilden und Abgeben mindestens einer Blase im Behälter (10),
- Unterbrechen der Beförderung des Gases in das erste System (7-9, 11, 12, 16, 17),
- Einleiten von Gas in das zweite System (7-9, 16, 17) zur Beförderung des Gases,
- Drehen der Düse(n) 6 um einen vorbestimmten Winkel um die vertikale Achse,
- Unterbrechen der Beförderung des Gases in das zweite System (7-9, 16, 17).
